# EUROPÄISCHE PATENTSCHRIFT

(11) **EP 4 231 463 B1**
(45) Veröffentlichungstag und Bekanntmachung des Hinweises auf die Patenterteilung: **01.01.2025**
(21) Anmeldenummer: 22206484.2
(22) Anmeldetag: 09.11.2022
(51) Int. Cl.: H01R 13/502, H05K 7/14, H01R 12/70, H01R 43/20, H01R 13/506, H01R 13/508, H01R 13/6595

(54) **STECKVERBINDER ZUR MONTAGE AUF EINER LEITERPLATTE**
CONNECTOR FOR MOUNTING ON A PRINTED CIRCUIT BOARD
CONNECTEUR À MONTER SUR UNE CARTE DE CIRCUIT IMPRIMÉ

(30) Priorität: 21.02.2022 DE 102022104038
(43) Veröffentlichungstag der Anmeldung: 23.08.2023
(73) Patentinhaber: PROVERTHA Connectors, Cables & Solutions GmbH, 75180 Pforzheim (DE)
(72) Erfinder: HENZLER, Magnus, 72663 Großbettlingen (DE); KÖSZEGI, Ferenc, 75394 Oberreichenbach (DE)
(74) Vertreter: Staeger & Sperling Partnerschaftsgesellschaft mbB

(56) Entgegenhaltungen:
- EP-A1- 2 736 128
- DE-U1- 202020 104 483
- US-A- 5 035 650

## Beschreibung

Die Erfindung betrifft einen Steckverbinder zur Montage auf einer Leiterplatte, wobei es sich bei dem Steckverbinder insbesondere um einen Rundsteckverbinder handelt, dessen Isolierkörper in unterschiedlichen Rotationsstellungen in seinen Grundkörper einsteckbar ist, sodass die Ausrichtung seines Steckgesichts anpassbar ist.

Aus dem Stand der Technik ist eine Vielzahl von verschiedenen Steckverbindern und auch Rundsteckverbindern bekannt, welche für die Montage auf einer Leiterplatte vorgesehen sind.

Dabei kann die Ausrichtung des Steckgesichts jedoch meist nur dadurch variiert werden, dass der gesamte Steckverbinder auf der Leiterplatte rotiert wird, sodass sich der Platzbedarf auf der Leiterplatte und das gesamte Leiterplattenlayout durch eine Rotation des Steckverbinders bzw. eine neue

Ausrichtung des Steckverbinders ändert und angepasst werden muss.

Das Dokument US5035650A schlägt einen Steckverbinder zur Montage auf einer Leiterplatte vor, wobei das isolierende Innengehäuse des Steckverbinders und der Außenschirm mit entsprechenden Verzahnungen versehen sind, um die Montage und Verriegelung in einer von mehreren Ausrichtungen zu ermöglichen.

Darüber hinaus sind die im Stand der Technik bekannten Steckverbinder meist entweder für die Montage auf einer orthogonal zu der Steckrichtung des Steckverbinders verlaufenden Leiterplatte oder für die Montage auf einer parallel der Steckrichtung verlaufenden Leiterplatte ausgebildet. Beispielsweise für die Montage auf orthogonal der Steckrichtung verlaufenden Leiterplatten vorgesehene Steckverbinder können daher oftmals nicht für die Montage auf parallel der Steckrichtung verlaufenden Leiterplatten oder umgekehrt verwendet werden.

Der Erfindung liegt deshalb die Aufgabe zugrunde, die vorgenannten Nachteile zu überwinden und einen einfach und kostengünstig montierbaren Steckverbinder für Leiterplatten bereitzustellen, bei welchem die Ausrichtung seines Steckgesichts in einfacher Weise geändert und der vorzugsweise sowohl auf orthogonal als auch parallel der Steckrichtung verlaufenden Leiterplatten montiert werden kann.

Diese Aufgabe wird durch die Merkmalskombination gemäß den Ansprüchen 1 und 14 gelöst.

Erfindungsgemäß wird daher ein Steckverbinder zur Montage auf einer Leiterplatte vorgeschlagen, welcher entsprechend auch als Leiterplattensteckverbinder bezeichnet werden kann. Der Steckverbinder weist einen Isolierkörper zur Aufnahme von mit der Leiterplatte kontaktierbaren Kontaktelementen, einen Grundkörper und ein Schirmblech auf. Der Grundkörper weist eine Aufnahme auf, in welcher der Isolierkörper in unterschiedlichen um seine Längsachse rotierten Stellungen, welche auch als Rotationsstellungen bezeichenbar sind, einsteckbar ist. Entsprechend kann der Isolierkörper, welcher vorzugsweise zusammen mit den Kontaktelementen ein Steckgesicht des Steckverbinders bestimmt, in verschiedenen Rotationsstellungen in den Grundkörper eingesteckt werden, sodass der Isolierkörper bzw. das durch ihn bestimmte Steckgesicht bei Bedarf in einer vorbestimmten Ausrichtung montiert werden kann. Vorzugsweise ist der Isolierkörper dabei in einer Vielzahl von Rotationsstellungen und insbesondere in mehr als vier Rotationsstellungen in den Grundkörper einsteckbar. Der Grundkörper und der Isolierkörper bilden zudem eine zueinander korrespondierende Verzahnung aus, durch welche die Rotationsstellungen bestimmt und der in die Aufnahme eingesteckte Isolierkörper in seiner gewählten Rotationsstellung gegen eine Rotation um seine Längsachse gesichert ist. Ist der Isolierkörper also in den Grundkörper eingesteckt, kann der Isolierkörper relativ zu dem Grundkörper nicht verdreht werden. Das Schirmblech umgreift zudem den Grundkörper und weist Kontaktabschnitte zur Anbindung an die Leiterplatte auf.

Die Grundidee der Erfindung ist es also, dass der Isolierkörper in verschiedenen, um seine Längsachse verdrehten Stellungen (Rotationsstellungen) in den Grundkörper einsteckbar und in diesem fixierbar ist, wobei der Grundkörper unabhängig von der Stellung bzw. Drehposition des Isolierkörpers immer den gleichen Platzbedarf und die gleiche Ausrichtung auf der Leiterplatte hat, wobei der Grundkörper über die Kontaktabschnitte des Schirmblechs auf der Leiterplatte fixiert werden kann.

Ein Leiterplattenlayout der Leiterplatte um den Grundkörper bzw. um das Schirmblech herum, muss dabei im Wesentliche nicht angepasst werden.

Im Bereich des Grundkörpers muss das Leiterplattenlayout jedoch gegebenenfalls auf die gewünschte Stellung des Isolierkörpers angepasst werden, sodass die Kontaktelemente des Steckverbinders bzw. die in dem Isolierkörper verlaufenden Kontaktelemente mit korrespondierenden Kontakten der Leiterplatte verbunden werden können.

Das Schirmblech ist vorzugsweise ausgebildet, den in die Aufnahme eingesteckten Isolierkörper in dem Grundkörper zu fixieren und den Isolierkörper gegen eine Translation entlang seiner Längsachse relativ zu dem Grundkörper zu sichern.

Zusätzlich oder alternativ dazu können der Isolierkörper und der Grundkörper zueinander korrespondierende Rastelemente aufweisen, welche ausgebildet sind, miteinander zu verrasten, den in die Aufnahme eingesteckten Isolierkörper in dem Grundkörper zu fixieren und den Isolierkörper gegen eine Translation entlang seiner Längsachse relativ zu dem Grundkörper zu sichern. Beispielsweise kann der Isolierkörper an seinem zu der Leiterplatte weisenden Endabschnitt eine Rastnase aufweisen, welche über eine durch die Aufnahme des Grundkörpers gebildete Rastkante federt und dadurch den Isolierkörper an dem Grundkörper verrastet.

Eine vorteilhafte Weiterbildung des Steckverbinders sieht vor, dass die Aufnahme des Grundkörpers durch eine runde Ausnehmung gebildet ist, welche an ihrem Innenumfang zumindest zwei zueinander in Umfangsrichtung beabstandete und parallel der Längsachse verlaufende Nuten aufweist. Der Isolierkörper hat einen zu der Ausnehmung korrespondierenden Steckabschnitt, welcher an seinem Außenumfang zumindest einen parallel der Längsachse verlaufenden und zu den Nuten korrespondierenden Zahn aufweist, sodass der Steckabschnitt mit dem zumindest einen Zahn in einer der Nuten einsteckbar und der Isolierkörper durch ein Zusammenwirken des Zahns mit einer der Nuten gegen eine Rotation um seine Längsachse gesichert ist. Die Nuten des Grundkörpers bilden dabei einen ersten Teil und der Zahn bzw. die Zähne des Isolierkörpers einen zweiten Teil der Verzahnung.

Die Anzahl der Nuten und deren Abstände zueinander bestimmen dabei die Anzahl möglicher Rotationsstellungen des Isolierkörpers in dem Grundkörper und deren Ausrichtung.

Vorzugsweise ist eine Vielzahl von in Umfangsrichtung gleichmäßig verteilten Nuten in dem Grundkörper bzw. in der Ausnehmung vorgesehen.

Sind die Nuten in Umfangsrichtung gleichmäßig verteilt, kann das Isolierelement auch mehr als einen Zahn und vorzugsweise einen Zahn je Nut aufweisen, wobei die Zähne korrespondierend zu den Nuten am Außenumfang des Isolierkörpers angeordnet sind.

Eine weitere vorteilhafte Variante des Steckverbinders sieht dabei vor, dass der Isolierkörper einen in Umfangsrichtung um seine Längsachse umlaufenden und in Radialrichtung insbesondere über den Steckabschnitt hervorstehenden Kragen aufweist. Der Grundkörper bildet insbesondere an seiner Ausnehmung einen zu dem Kragen korrespondierenden Rücksprung aus, durch welchen orthogonal zu der Längsachse eine Anschlagsfläche für den Kragen gebildet ist. Das Schirmblech ist zudem vorzugsweise ausgebildet, den Grundkörper und den Kragen zu umgreifen und den Isolierkörper mit dem Kragen an der Anschlagsfläche anliegend an dem Grundkörper zu fixieren. Alternativ kann der Kragen jedoch auch mit den zueinander korrespondierenden Rastelementen des Grundkörpers und des Isolierkörpers zusammenwirken, sodass der Isolierkörper durch den Kragen und die Rastelemente gegen eine Translation relativ zu dem Grundkörper gesichert ist.

Vorzugsweise ist der Rücksprung derart ausgebildet, dass der Kragen an einer der Anschlagfläche gegenüberliegenden Seite bündig mit dem Grundkörper abschließt.

Der Grundkörper weist vorzugsweise eine Oberseite, von welcher aus der Isolierkörper in die Aufnahme steckbar ist, und eine gegenüberliegende Unterseite, wobei gemäß einer vorteilhaften Weiterbildung vorgesehen ist, dass das Schirmblech sich, eine in Radialrichtung außenliegende erste Seitenfläche des Grundkörpers umgreifend, von der Oberseite auf die Unterseite erstreckt und an der Unterseite die Kontaktabschnitte zur elektrischen Kontaktierung der Leiterplatte aufweist. Dabei können die Kontaktabschnitte an der Unterseite anliegen oder parallel zu dieser angeordnet sein.

Weiter kann vorgesehen sein, dass der Grundkörper an der ersten Seitenfläche und/oder an einer dazu in Umfangsrichtung benachbarten zweiten Seitenfläche zumindest einen Rastabschnitt ausbildet und das Schirmblech einen zu dem Rastabschnitt korrespondierenden Gegenrastabschnitt aufweist, mit welcher das Schirmblech an der ersten und/oder zweiten Seitenfläche verrastbar ist.

Eine weitere vorteilhafte Variante sieht vor, dass die Kontaktabschnitte des Schirmblechs durch Löten mit einem dazu korrespondierenden Schirmungsanschluss der Leiterplatte verbindbar ist.

Das ist besonders vorteilhaft, wenn der Grundkörper aus einem elektrisch nicht leitfähigen Kunststoff oder einem anderen nichtleitenden Material gebildet ist.

Ebenfalls vorteilhaft ist eine Variante des Steckverbinders, bei welcher das Schirmblech einstückig einen Federkontakt ausbildet, welcher parallel der Längsachse federnd ist. Der Federkontakt ist hierbei ausgebildet, ein um den Isolierkörper anordenbares Gehäuse zu kontaktieren.

Das Schirmblech ist vorzugsweise ausgebildet, das Gehäuse elektrisch leitend mit dem Schirmungsanschluss zu verbinden.

Vorzugsweise ist der Grundkörper ausgebildet, den Isolierkörper gegen orthogonal zu der Längsachse wirkende Kräfte auf der Leiterplatte abzustützen. Hierfür kann der Grundkörper beispielsweise in seiner Grundform rechteckig ausgebildet sein oder orthogonal zu dem Isolierkörper hervorstehende Abschnitte und/oder Stützfüße aufweisen, welche sich unmittelbar oder mittelbar, beispielsweise über das Schirmblech, auf der Leiterplatte abstützen.

Das Schirmblech und/oder der Grundkörper können/kann zumindest einen orthogonal zu der Längsachse verlaufenden Fixierstift aufweisen, welcher auch als Lötpin ausgebildet sein kann, mit welchem der Steckverbinder in eine parallel der Längsachse verlaufende Leiterplatte einsteckbar und an dieser fixierbar ist.

Beispielsweise kann das Schirmblech als Stanzbiegeteil ausgebildet sein, wobei auch der Fixierstift ein gestanzter und anschließend entsprechend gebogener Abschnitt des Stanzbiegeteils sein kann.

Der Steckverbinder kann zudem eine Vielzahl von in dem Isolierkörper angeordnete Kontaktelemente aufweisen, welche sich entlang der Längsachse aus dem Isolierkörper bis zu einer Kontaktebene erstrecken. In einem Zustand, in welchem der Isolierkörper in der Aufnahme des Grundkörpers angeordnet ist, durchlaufen die Kontaktelemente dabei zudem den Grundkörper. Die Kontaktebene kann dadurch definiert werden, dass die Kontaktelemente mit ihren in der Kontaktebene liegenden Endabschnitten auf der Leiterplatte aufliegen oder die Leiterplatte durchlaufen.

Ebenfalls vorteilhaft ist, wenn der Steckverbinder ein den Isolierkörper in Umfangsrichtung umlaufendes Gehäuse aufweist, welches einen Dichtabschnitt zur Abdichtung gegen den Isolierkörper und/oder den Grundkörper und/oder das Schirmblech hat und welches über das Schirmblech elektrisch mit der Leiterplatte kontaktierbar ist.

Das Gehäuse muss dabei nicht zwingend an dem Isolierkörper oder dem Grundkörper fixierbar sein. Beispielsweise kann das Gehäuse in einer Abdeckplatte fixiert sein, in welcher es eine vorbestimmte Positionierung gegenüber dem Isolierkörper aufweist.

Um eine Montage des Steckverbinders auf einer parallel der Steckrichtung angeordneten Leiterplatte zu ermöglichen, kann ferner vorgesehen sein, dass der Steckverbinder einen Leiterplattenadapter aufweist, welcher zu dem Schirmblech und/oder zu den Kontaktelementen korrespondierende Kontaktflächen und mit diesen elektrisch verbundene Anschlusskontakte zu elektrischen Kontaktierung der Leiterplatte aufweist. Die Steckrichtung verläuft dabei entlang der Längsachse des Isolierkörpers.

Ein weiter Aspekt der Erfindung betrifft zudem ein Verfahren zur Montage eines Steckverbinders, welcher einen Leiterplattenadapter aufweist. Dabei umfasst das Verfahren zumindest die folgenden Schritte vorzugsweise in der folgenden Reihenfolge:
- Der Isolierkörper wird von einer Oberseite des Grundkörpers aus und in einer vorbestimmten Rotationsstellung in die Aufnahme des Grundkörpers eingesteckt, wobei die zueinander korrespondierenden Verzahnungen der Grundkörper und Isolierkörper der in die Aufnahme eingesteckte Isolierkörper gegen eine Rotation um seine Längsachse sichern,
- das Schirmblech wird den Grundkörper umgreifend an dem Grundkörper angeordnet, sodass Kontaktabschnitte des Schirmblechs an einer der Oberseite des Grundkörpers gegenüberliegenden Unterseite des Grundkörpers angeordnet sind,
- der Leiterplattenadapter wird an der Unterseite des Grundkörpers angeordnet und die Kontaktflächen der Adapterplatine werden mit den Kontaktabschnitten elektrisch kontaktiert und insbesondere durch Löten verbunden
- eine Greifvorrichtung nimmt den Steckverbinder auf und positioniert diesen auf einer Leiterplatte,
- die Leiterplatte weist einen ersten Abschnitt und einen davon durch eine Sollbruchstelle getrennten zweiten Abschnitt aufweist, wobei die Greifvorrichtung bei dem Positionieren auf der Leiterplatte an dem zweiten Abschnitt ausgerichtet wird, sodass der Steckverbinder mit den Anschlusskontakten des Leiterplattenadapters Lötflächen der Leiterplatte kontaktiert,
- der Steckverbinder wird im ersten Abschnitt der Leiterplatte fixiert und der zweite Abschnitt der Leiterplatte abgetrennt.

Dabei ist besonders vorteilhaft, dass der Steckverbinder automatisiert positioniert werden kann, wobei als Anschlag bzw. als Referenz für die Positionierung jeweils die Leiterplatte verwendbar ist, sodass der Steckverbinder in eine exakt vorgegebene Position gebracht werden kann, in welcher das Steckgesicht des Steckverbinders eine exakt vorgegebene Position und Ausrichtung gegenüber der Leiterplatte hat.

Für das Fixieren des Steckverbinders auf der Leiterplatte können vorzugsweise die Fixierstifte des Schirmblechs verwendet werden, welche hierfür in dazu korrespondierende Öffnungen in dem ersten Abschnitt der Leiterplatte eingesteckt werden. Über die Fixierstifte kann dabei zugleich der Schirmungsanschluss realisiert werden, sodass gegebenenfalls vorhandene Kontaktabschnitte des Schirmblechs im Wesentlichen noch dem Halten des Leiterplattenadapters dienen.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: einen Grundkörper;
- Fig. 2: einen in einen Grundkörper eingesteckten Isolierkörper;
- Fig. 3: einen Steckverbinder;
- Fig. 4: einen Schnitt durch einen auf einer orthogonal zur Steckrichtung verlaufenden Leiterplatte montierten Steckverbinder;
- Fig. 5: einen auf einer parallel zur Steckrichtung verlaufenden Leiterplatte montierten Steckverbinder.

Die Figuren sind beispielhaft schematisch. Die Figuren 1 bis 3 zeigen vorzugsweise einen Steckverbinder 1 bzw. dessen Komponenten, welcher in Figur 4 im Längsschnitt und in Figur 5 in einer Seitenansicht dargestellt ist, wobei der Steckverbinder 1 in der Figur 4 auf einer orthogonal zur Längsachse L verlaufenden Leiterplatte 2 und in Figur 5 auf einer parallel der Längsachse L verlaufenden Leiterplatte 2 montiert ist, wofür der in Figur 5 dargestellte Steckverbinder 1 zusätzlich einen Leiterplattenadapter 50 aufweist. Gleiche Bezugszeichen in den Figuren weisen daher auf gleiche funktionale und/oder strukturelle Merkmale hin.

In Figur 1 ist der Grundkörper 20 des Steckverbinders 1 dargestellt, wobei dieser eine Aufnahme 21 aufweist, in welcher der Isolierkörper, wie in Figur 2 gezeigt, mit einem Steckabschnitt eingesteckt werden kann.

Hierfür sind in der Aufnahme 21, welche als runde, sich entlang der Längsachse L erstreckende Ausnehmung 21 ausgebildet ist, parallel der Längsachse L verlaufende Nuten 23 ausgebildet, in welche jeweils ein an dem Isolierkörper 10 ausgebildeter Zahn eingreifen kann. Dabei kann der Isolierkörper 10 einen oder mehrere Zähne und vorzugsweise für jede Nut 23 einen Zahn ausbilden. Der zumindest eine Zahn des Isolierkörpers 10 und die Nuten 23 wirken entsprechend als Verzahnung zusammen, sodass ein in die Aufnahme 21 eingesteckter Isolierkörper 10 relativ zu dem Grundkörper 20 nicht in Umfangsrichtung U um die Längsachse L rotiert werden kann und der Isolierkörper 10 in seiner Rotationsstellung gesichert ist.

Dadurch wird also eine Ausrichtung bzw. Rotationsstellung eines Steckgesichts des Isolierkörpers 10 relativ zu dem Grundkörper 20 festgelegt.

Ist für eine erste Anwendung eine erste Ausrichtung des Steckgesichts bzw. des Isolierkörpers 10 gefordert und für eine zweite Anwendung eine zweite, beispielsweise um 45° um die Längsachse L verdrehte Ausrichtung des Steckgesichts bzw. des Isolierkörper 10, können beide Ausrichtungen durch den erfindungsgemäßen Steckverbinder 10 bereitgestellt werden, indem der Isolierkörper 10 mit der jeweiligen Ausrichtung in den Grundköper 20 eingesteckt wird.

Weiter weist der Isolierkörper 10, wie in Figur 2 sichtbar, einen in Umfangsrichtung U die Längsachse L vollständig umlaufenden und in Radialrichtung R über den Steckabschnitt des Isolierkörpers 10 hinausstehenden Kragen 14 auf, welcher mit die Aufnahme 21 eindringt bzw. eintaucht und dort an einer Anschlagsfläche 24 anliegt sowie vorzugsweise bündig mit einer Oberfläche des Grundkörpers 20 abschließt.

Durch den Kragen 14 wird ein zu tiefes Eintauchen bzw. Einstecken des Isolierkörpers 10 in den Grundkörper 20 verhindert bzw. eine Translation (also eine translatorische Bewegung) entlang der Längsachse L zu dem Grundkörper 20 hin begrenzt.

Ferner weist der dargestellte Isolierkörper 10 eine Rastnase bzw. mehrere Rastnasen als Rastelement 12 und der Grundkörper eine dazu korrespondierende und vorzugsweise in Umfangsrichtung U umlaufende Rastkante als Rastelement 22 auf, wie sie in dem Längsschnitt gemäß Figur 4 erkennbar sind.

Beim Einstecken des Isolierkörpers 10 in den Grundkörper 20 verrastet die Rastnase 12 mit der Rastkante 22, sodass der Isolierkörper 10 nicht mehr aus dem Grundkörper 20 herausbewegt werden kann und der Isolierkörper 10 in dem Grundkörper 20 folglich sowohl gegen eine Drehung bzw. Rotation als auch gegen eine Translation bzw. gegen eine Bewegung entlang der Längsachse gesichert ist.

Durch die verschiedenen möglichen Rotationsstellungen des Isolierkörpers 10 in dem Grundköper 20 können daher eine Vielzahl von Konfigurationen des Steckverbinders 1 bereitgestellt werden, wobei dieser durch die im Vergleich gleichbleibende Ausrichtung des Grundkörpers 10 auf einer Leiterplatte 2 immer eine identische Ausrichtung aufweist und immer identische Fixierpunkte zur Fixierung des Steckverbinders auf der Leiterplatte 2 aufweist.

Da sich die Ausrichtung der Kontaktelemente 11 des Isolierkörpers 10 bzw. deren Kontaktpunkte in der Kontaktebene E mit der Leiterplatte 2 oder dem Leiterplattenadapter 50 ändern, müssen jedoch die zu den Kontaktelementen 11 korrespondierenden Kontaktflächen bzw. die elektrischen Anschlüsse auf der Platine 2 bzw. dem Leiterplattenadapter 50 für die Kontaktelemente 11 für eine jeweilige Anwendung angepasst werden.

Weiter ist ein Schirmblech 30 vorgesehen, welches vorliegend als StanzBiegeteil ausgebildet, jedoch nur in den Figuren 3 bis 5 dargestellt ist. Durch das Schirmblech 30, welches einen in Längsachse L federnden Federkontakt zur Anlage an das in den Figuren 3 und 4 dargestellten Gehäuse 40 ausbildet, kann das Gehäuse 40 mit einem Schirmungsanschluss auf der Leiterplatte 2 bzw. über den Leiterplattenadapter 50 mit dem Schirmungsanschluss auf der Leiterplatte 2 verbunden werden.

Hierfür umgreift das Schirmblech 30 zumindest den Grundkörper 20 und überdeckt dabei vorzugsweise auch den Kragen 14 der Isolierhülse 10, sodass die Isolierhülse 10 durch das Schirmblech 30 zusätzlich in der Aufnahme 21 gesichert wird.

Das Schirmblech 30 erstreckt sich von einer Oberseite des Grundkörpers 20, von welcher aus der Isolierkörper 10 eingesteckt wird, auf eine gegenüberliegende Unterseite des Grundkörper 20 und weist dort Kontaktabschnitte 31 auf, mit welchen das Schirmblech 30 auf der Leiterplatte 2 oder dem Leiterplattenadapter 50 verlötbar ist.

Durch das Verlöten der Kontaktabschnitte 31 mit der (orthogonal der Längsachse L verlaufenden) Leiterplatte 2, wie in Figur 4 dargestellt, wird sowohl der Schirmungsanschluss hergestellt als auch zugleich der Steckverbinder 1 auf der Leiterplatte 2 fixiert.

Soll der Steckverbinder 1 mit seiner Längsachse L, entlang der auch die Steckrichtung des Steckverbinders 1 verläuft, parallel der Leiterplatte 2 d.h. "liegend" auf der Leiterplatte 2 angeordnet werden, weist der Steckverbinder 1 ferner einen Leiterplattenadapter 50, wie in Figur 5 dargestellt auf. Hierbei wird der Grundkörper 20 mit dem Isolierkörper 10 über die Kontaktabschnitte 31 des Schirmblechs 30 an dem Leiterplattenadapter 50 fixiert.

Um einen auf der Leiterplatte 2 liegenden Steckverbinder 1 an der Leiterplatte 2 fixieren zu können, sind an dem Schirmblech 30 zudem Fixierstifte 34 vorgesehen, welche orthogonal zu der Längsachse L hervorstehen und - wie in Figur 2 dargestellt - in dazu korrespondierende Löcher in der Leiterplatte 2 einsteckbar und in bzw. mit diesen verlötbar sind. Hierdurch kann der Steckverbinder 1 zusammen mit dem Leiterplattenadapter 50 auf der Leiterplatte 2 fixiert und zugleich der Schirmungsanschluss der Leiterplatte 2 kontaktiert werden, welcher dann integral mit den zu den Fixierstiften 34 korrespondierenden Löchern der Leiterplatte 2 ausgebildet ist.

Wie der in Figur 4 dargestellten Schnittansicht entnehmbar, sieht das Gehäuse 40 einen Dichtabschnitt 41 vor. Mittels des Dichtabschnitts 41, in welchem beispielsweise eine Dichtlippe bzw. ein Dichtring angeordnet sein kann, ist das Gehäuse 40 gegenüber dem Isolierkörper 10 abgedichtet. Das Gehäuse 40 selbst kann an dem Isolierkörper 10 oder einer nicht zu dem Steckverbinder gehörenden Wandung fixiert sein, wobei das Gehäuse 40 hierbei nicht an dem Isolierkörper 10, dem Grundkörper 20 oder dem Schirmblech 30 fixiert sein muss, sondern gegenüber diesen beweglich sein kann.

Um das Schirmblech 30 sicher in seiner Position an dem Grundkörper 20 fixieren zu können, weist der Grundkörper 20 an zwei in Umfangsrichtung U benachbarten Seitenflächen jeweils Rastabschnitte 25 auf, welche mit dazu korrespondierenden Gegenrastabschnitten 35 des Schirmblechs 30 verrasten.

In Figur 5 ist zudem für die liegende Montage des Steckverbinders 1 gezeigt, dass dieser an dem Isolierkörper 10 von einer Greifvorrichtung 6 gegriffen wird. Die Greifvorrichtung 6 positioniert den Steckverbinder 1 auf einem ersten Abschnitt 3 einer Leiterplatte 2 und stützt sich dabei auf einem zweiten Abschnitt 4 der Leiterplatte 2 ab, welcher durch eine Sollbruchstelle 4 von dem ersten Abschnitt 3 getrennt ist.

Dadurch kann der Steckverbinder 1 bezüglich seiner Höhe und Ausrichtung relativ zu der Leiterplatte 2 exakt positioniert werden ohne hierfür eine aufwändige Sensorik zu benötigen.

Nachdem der Steckverbinder 1 in dem ersten Abschnitt 3 und insbesondere über die Fixierstifte 34 an der Leiterplatte 2 fixiert ist, wird der zweite Abschnitt 5 der Leiterplatte 2 an der Sollbruchstelle 4 von dem ersten Abschnitt 3 abgetrennt.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Steckverbinder (1) zur Montage auf einer Leiterplatte (2) mit einem Isolierkörper (10) zur Aufnahme von mit der Leiterplatte (2) kontaktierbaren Kontaktelementen (11), einem Grundkörper (20) und einem Schirmblech (30),
wobei der Grundkörper (20) eine Aufnahme (21) aufweist, in welcher der Isolierkörper (10) in unterschiedlichen, um seine Längsachse (L) verdrehten Rotationsstellungen einsteckbar ist,
wobei der Grundkörper (20) und der Isolierkörper (10) eine zueinander korrespondierende Verzahnung ausbilden, durch welche die Rotationsstellungen bestimmt und der in die Aufnahme (21) eingesteckte Isolierkörper (10) in seiner Rotationsstellung gegen eine Rotation um seine Längsachse (L) gesichert ist,
wobei das Schirmblech (30) den Grundkörper (20) umgreift und Kontaktabschnitte (31) zur Anbindung an die Leiterplatte (2) aufweist.

2. Steckverbinder nach Anspruch 1,
wobei das Schirmblech (30) ausgebildet ist, den in die Aufnahme (21) eingesteckten Isolierkörper (10) in dem Grundkörper (20) zu fixieren und den Isolierkörper (10) gegen eine Translation entlang seiner Längsachse (L) relativ zu dem Grundkörper (20) zu sichern.

3. Steckverbinder nach Anspruch 1 oder 2,
wobei der Isolierkörper (10) und der Grundkörper (20) zueinander korrespondierende Rastelemente (12, 22) aufweisen
und diese ausgebildet sind, miteinander zu verrasten, den in die Aufnahme (21) eingesteckten Isolierkörper (10) in dem Grundkörper (20) zu fixieren und den Isolierkörper (10) gegen eine Translation entlang seiner Längsachse (L) relativ zu dem Grundkörper (20) zu sichern.

4. Steckverbinder nach einem der vorhergehenden Ansprüche,
wobei die Aufnahme (21) des Grundkörpers (20) durch eine runde Ausnehmung (21) gebildet ist, welche an ihrem Innenumfang zumindest zwei zueinander in Umfangsrichtung (U) beabstandete und parallel der Längsachse (L) verlaufende Nuten (23) aufweist, welche einen ersten Teil der Verzahnung bilden,
und wobei der Isolierkörper (10) einen zu der Ausnehmung (21) korrespondierenden Steckabschnitt aufweist, welcher an seinem Außenumfang zumindest einen parallel der Längsachse (L) verlaufenden und zu den Nuten (23) korrespondierenden Zahn aufweist, welcher einen zweiten Teil der Verzahnung bilden, sodass der Steckabschnitt mit dem zumindest einen Zahn in einer der Nuten einsteckbar und der Isolierkörper (10) gegen eine Rotation um seine Längsachse (L) gesichert ist.

5. Steckverbinder nach einem der vorhergehenden Ansprüche,
wobei der Isolierkörper (10) einen in Umfangsrichtung (U) umlaufenden und in Radialrichtung (R) hervorstehenden Kragen (14) aufweist,
der Grundkörper (20) einen zu dem Kragen (14) korrespondierenden Rücksprung ausbildet, durch welchen orthogonal zu der Längsachse (L) eine Anschlagsfläche (24) für den Kragen (14) gebildet ist.

6. Steckverbinder nach einem der vorhergehenden Ansprüche,
wobei der Grundkörper (20) eine Oberseite, von welcher aus der Isolierkörper (10) in die Aufnahme (21) einsteckbar ist, und eine gegenüberliegende Unterseite aufweist,
wobei das Schirmblech (30) sich, eine in Radialrichtung (R) außenliegende erste Seitenfläche des Grundkörpers (20) umgreifend, von der Oberseite auf die Unterseite erstreckt und an der Unterseite die Kontaktabschnitte (31) zur elektrischen Kontaktierung der Leiterplatte (2) aufweist.

7. Steckverbinder nach dem vorhergehenden Anspruch,
wobei der Grundkörper (20) an der ersten Seitenfläche und/oder an einer dazu in Umfangsrichtung (U) benachbarten zweiten Seitenfläche zumindest einen Rastabschnitt (25) ausbildet und das Schirmblech einen zu dem Rastabschnitt (25) korrespondierenden Gegenrastabschnitt (35) aufweist, mit welcher das Schirmblech (30) an der ersten und/oder zweiten Seitenfläche verrastbar ist.

8. Steckverbinder nach einem der vorhergehenden Ansprüche,
wobei das Schirmblech (30) einstückig einen Federkontakt ausbildet, welcher parallel der Längsachse (L) federnd und ausgebildet ist, ein um den Isolierkörper (10) anordenbares Gehäuse (40) zu kontaktieren.

9. Steckverbinder nach dem vorhergehenden Anspruch,
wobei das Schirmblech (30) ausgebildet ist, das Gehäuse (40) elektrisch leitend mit einem Schirmungsanschluss auf der Leiterplatte (2) zu verbinden.

10. Steckverbinder nach einem der vorhergehenden Ansprüche,
wobei das Schirmblech (30) und/oder der Grundkörper (20) zumindest einen orthogonal zu der Längsachse (L) verlaufenden Fixierstift (34) aufweist, mit welchem der Steckverbinder (1) in eine parallel der Längsachse (L) verlaufende Leiterplatte (2) einsteckbar und an dieser fixierbar ist.

11. Steckverbinder nach einem der vorhergehenden Ansprüche,
mit einer Vielzahl von in dem Isolierkörper (10) angeordneten Kontaktelementen (11), welche sich entlang der Längsachse (L) aus dem Isolierkörper (10) bis zu einer Kontaktebene (E) erstrecken und den Grundkörper (20) durchlaufen.

12. Steckverbinder nach einem der vorhergehenden Ansprüche,
mit einem den Isolierkörper (10) in Umfangsrichtung (U) umlaufenden Gehäuse (40), welches einen Dichtabschnitt (41) zur Abdichtung gegen den Isolierkörper (10) und/oder den Grundkörper (20) und/oder das Schirmblech (30) aufweist und welches über das Schirmblech (30) elektrisch mit der Leiterplatte (2) kontaktierbar ist.

13. Steckverbinder nach einem der vorhergehenden Ansprüche,
aufweisend einen Leiterplattenadapter (50), welcher zu dem Schirmblech (30) und/oder zu den Kontaktelementen (11) korrespondierende Kontaktflächen und mit diesen elektrisch verbundene Anschlusskontakte zu elektrischen Kontaktierung der Leiterplatte (2) aufweist.

14. Verfahren zur Montage eines Steckverbinders (1) gemäß Anspruch 13,
wobei der Isolierkörper (10) von einer Oberseite des Grundkörpers (20) aus und in einer vorbestimmten Rotationsstellung in die Aufnahme (21) des Grundkörpers (20) eingesteckt wird,
wobei die zueinander korrespondierenden Verzahnungen der Grundkörper (20) und Isolierkörper (10) der in die Aufnahme (21) eingesteckte Isolierkörper (10) gegen eine Rotation um seine Längsachse (L) sichern,
wobei das Schirmblech (30) den Grundkörper (20) umgreifend an dem Grundkörper (20) angeordnet wird, sodass Kontaktabschnitte (31) des Schirmblechs (30) an einer der Oberseite des Grundkörpers (20) gegenüberliegenden Unterseite des Grundkörpers (20) angeordnet sind,
wobei der Leiterplattenadapter (50) an der Unterseite des Grundkörpers (20) angeordnet und die Kontaktflächen (31) des Leiterplattenadapters (50) mit den Kontaktabschnitten (31) elektrisch kontaktiert und insbesondere durch Löten verbunden werden,
wobei eine Greifvorrichtung (6) den Steckverbinder (1) aufnimmt und auf einer Leiterplatte (2) positioniert,
wobei die Leiterplatte (2) einen ersten Abschnitt (3) und einen davon durch eine Sollbruchstelle (4) getrennten zweiten Abschnitt (5) aufweist und wobei die Greifvorrichtung (6) bei dem Positionieren auf der Leiterplatte (2) an dem zweiten Abschnitt (5) ausgerichtet wird, sodass der Steckverbinder (1) mit den Anschlusskontakten des Leiterplattenadapter (50) Lötflächen der Leiterplatte (2) kontaktiert,
wobei der Steckverbinder (1) im ersten Abschnitt (3) der Leiterplatte (2) fixiert und der zweite Abschnitt (5) der Leiterplatte (2) abgetrennt wird.

## Claims

1. A plug connector (1) for mounting on a circuit board (2) with an insulating body (10) for receiving contact elements (11) that can be contacted with the circuit board (2), a base body (20), and a shielding plate (30),
wherein the base body (20) has a receptacle (21) into which the insulating body (10) can be inserted in different rotational positions rotated about the longitudinal axis (L) thereof,
wherein the base body (20) and the insulating body (10) form a mutually corresponding toothing by means of which the rotational positions are determined and the insulating body (10) inserted into the receptacle (21) is secured in its rotational position against rotation about the longitudinal axis (L) thereof,
wherein the shielding plate (30) engages around the base body (20) and has contact portions (31) for connection to the circuit board (2).

2. The plug connector according to claim 1,
wherein the shielding plate (30) is designed to fix the insulating body (10) inserted into the receptacle (21) in the base body (20) and to secure the insulating body (10) against translation along the longitudinal axis (L) thereof relative to the base body (20).

3. The plug connector according to claim 1 or 2,
wherein the insulating body (10) and the base body (20) have mutually corresponding locking elements (12, 22)
and these are designed to lock together, to fix the insulating body (10) inserted into the receptacle (21) in the base body (20), and to secure the insulating body (10) against translation along the longitudinal axis (L) thereof relative to the base body (20).

4. The plug connector according to any one of the preceding claims,
wherein the receptacle (21) of the base body (20) is formed by a round recess (21) which has on its inner circumference at least two grooves (23) that are spaced apart from one another in the circumferential direction (U), run parallel to the longitudinal axis (L), and form a first part of the toothing,
and wherein the insulating body (10) has a plug-in portion corresponding to the recess (21) which has on its outer circumference at least one tooth running parallel to the longitudinal axis (L) and corresponding to the grooves (23) that forms a second part of the toothing, so that the plug-in portion with the at least one tooth can be inserted into one of the grooves and the insulating body (10) is secured against rotation about the longitudinal axis (L) thereof.

5. The plug connector according to any one of the preceding claims,
wherein the insulating body (10) has a collar (14) extending in the circumferential direction (U) and projecting in the radial direction (R),
the base body (20) forms a recess corresponding to the collar (14) by means of which a stop surface (24) for the collar (14) is formed orthogonally to the longitudinal axis (L).

6. The plug connector according to any one of the preceding claims,
wherein the base body (20) has an upper side from which the insulating body (10) can be inserted into the receptacle (21) and an oppositely situated lower side,
wherein the shielding plate (30) extends from the top to the bottom, engaging around a first side surface of the base body (20) which is located on the outside in the radial direction (R), and has the contact portions (31) on the bottom for electrically contacting the circuit board (2).

7. The plug connector according to the preceding claim,
wherein the base body (20) forms at least one latching portion (25) on the first side surface and/or on a second side surface adjacent thereto in the circumferential direction (U), and the shielding plate has a mating latching portion (35) corresponding to the latching portion (25) with which the shielding plate (30) can be latched to the first and/or second side surface.

8. The plug connector according to any one of the preceding claims,
wherein the shielding plate (30) integrally forms a spring contact which is resilient parallel to the longitudinal axis (L) and is designed to contact a housing (40) which can be arranged around the insulating body (10).

9. The plug connector according to the preceding claim,
wherein the shielding plate (30) is designed to electrically connect the housing (40) to a shielding connector on the circuit board (2).

10. The plug connector according to any one of the preceding claims,
wherein the shielding plate (30) and/or the base body (20) has at least one fixing pin (34) running orthogonally to the longitudinal axis (L) with which the plug connector (1) can be inserted into a circuit board (2) running parallel to the longitudinal axis (L) and can be fixed thereto.

11. The plug connector according to any one of the preceding claims,
with a plurality of contact elements (11) arranged in the insulating body (10) which extend along the longitudinal axis (L) from the insulating body (10) to a contact plane (E) and pass through the base body (20).

12. The plug connector according to any one of the preceding claims,
with a housing (40) which runs around the insulating body (10) in the circumferential direction (U), which has a sealing portion (41) for sealing against the insulating body (10) and/or the base body (20) and/or the shielding plate (30), and which can be electrically contacted with the circuit board (2) via the shielding plate (30).

13. The plug connector according to any one of the preceding claims,
having a circuit board adapter (50) which has contact surfaces corresponding to the shield plate (30) and/or to the contact elements (11) and connection contacts electrically connected thereto for electrically contacting the circuit board (2).

14. A method for assembling a plug connector (1) according to claim 13,
wherein the insulating body (10) is inserted from an upper side of the base body (20) and in a predetermined rotational position into the receptacle (21) of the base body (20),
wherein the mutually corresponding toothings of the base body (20) and insulating body (10) secure the insulating body (10) inserted into the receptacle (21) against rotation about the longitudinal axis (L) thereof,
wherein the shielding plate (30) is arranged on the base body (20) so as to engage around the base body (20), so that contact portions (31) of the shielding plate (30) are arranged on a bottom side of the base body (20) opposite the top side of the base body (20),
wherein the circuit board adapter (50) is arranged on the lower side of the base body (20), and the contact surfaces (31) of the circuit board adapter are electrically contacted with the contact portions (31) and are connected in particular by soldering,
wherein a gripping device (6) picks up the plug connector (1) and positions it on a circuit board (2),
wherein the circuit board (2) has a first section (3) and a second section (5) separated therefrom by a predetermined breaking point (4), and wherein the gripping device (6) is aligned with the second section (5) during positioning on the circuit board (2), so that the plug connector (1) with the connection contacts of the circuit board adapter (50) contacts soldering surfaces of the circuit board (2),
wherein the plug connector (1) is fixed in the first section (3) of the circuit board (2) and the second section (5) of the circuit board (2) is detached.

## Revendications

1. Connecteur enfichable (1) destiné à être monté sur une carte de circuits imprimés (2) comprenant un corps isolant (10) pour recevoir des éléments de contact (11) pouvant être mis en contact avec la carte de circuits imprimés (2), un corps de base (20) et une tôle de blindage (30),
dans lequel le corps de base (20) présente un logement (21) dans lequel le corps isolant (10) peut être enfiché dans différentes positions de rotation tournées autour de son axe longitudinal (L),
dans lequel le corps de base (20) et le corps isolant (10) réalisent une denture mutuellement correspondante qui détermine les positions de rotation et bloque le corps isolant (10), enfiché dans le logement (21) dans sa position de rotation, contre une rotation autour de son axe longitudinal (L),
dans lequel la tôle de blindage (30) entoure le corps de base (20) et présente des parties de contact (31) pour le rattachement à la carte de circuits imprimés (2).

2. Connecteur enfichable selon la revendication 1,
dans lequel la tôle de blindage (30) est réalisée pour fixer dans le corps de base (20) le corps isolant (10) enfiché dans le logement (21), et pour bloquer le corps isolant (10) contre une translation le long de son axe longitudinal (L) par rapport au corps de base (20).

3. Connecteur enfichable selon la revendication 1 ou 2,
dans lequel le corps isolant (10) et le corps de base (20) présentent des éléments d'enclenchement (12, 22) mutuellement correspondants,
et ceux-ci sont réalisés pour s'enclencher l'un dans l'autre, pour fixer dans le corps de base (20) le corps isolant (10) enfiché dans le logement (21), et pour bloquer le corps isolant (10) contre une translation le long de son axe longitudinal (L) par rapport au corps de base (20).

4. Connecteur enfichable selon l'une quelconque des revendications précédentes,
dans lequel le logement (21) du corps de base (20) est formé par un évidement rond (21) qui présente sur sa circonférence intérieure au moins deux rainures (23) espacées l'une par rapport à l'autre dans la direction circonférentielle (U), s'étendant en parallèle à l'axe longitudinal (L) et formant une première partie de la denture,
et dans lequel le corps isolant (10) présente une partie d'enfichage correspondant à l'évidement (21) et qui présente sur sa circonférence extérieure au moins une dent s'étendant en parallèle à l'axe longitudinal (L), correspondant aux rainures (23) et formant une deuxième partie de la denture de sorte que la partie d'enfichage peut être enfichée par ladite au moins une dent dans l'une des rainures, et le corps isolant (10) est bloqué contre une rotation autour de son axe longitudinal (L).

5. Connecteur enfichable selon l'une quelconque des revendications précédentes,
dans lequel le corps isolant (10) présente une collerette (14) périphérique dans la direction circonférentielle (U) et faisant saillie dans la direction radiale (R),
le corps de base (20) réalise un retrait correspondant à la collerette (14) et qui forme une surface de butée (24) pour la collerette (14) orthogonalement à l'axe longitudinal (L).

6. Connecteur enfichable selon l'une quelconque des revendications précédentes,
dans lequel le corps de base (20) présente une face supérieure, à partir de laquelle le corps isolant (10) peut être enfiché dans le logement (21), et une face inférieure opposée,
dans lequel la tôle de blindage (30) s'étend de la face supérieure à la face inférieure en entourant une première surface latérale du corps de base, externe dans la direction radiale (R), et présente sur la face inférieure les parties de contacts (31) pour la mise en contact électrique de la carte de circuits imprimés (2).

7. Connecteur enfichable selon la revendication précédente,
dans lequel le corps de base (20) réalise au moins une partie d'enclenchement sur la première face latérale et/ou sur une deuxième face latérale voisine à celle-ci dans la direction circonférentielle (U), et la tôle de blindage présente une partie d'enclenchement complémentaire (35) correspondant à la partie d'enclenchement et avec laquelle la tôle de blindage (30) peut être enclenchée sur la première et/ou la deuxième face latérale.

8. Connecteur enfichable selon l'une quelconque des revendications précédentes,
dans lequel la tôle de blindage (30) réalise d'un seul tenant un contact à ressort qui est élastique en parallèle à l'axe longitudinal (L) et est réalisé pour mettre en contact un boîtier (40) pouvant être agencé autour du corps isolant (10).

9. Connecteur enfichable selon la revendication précédente,
dans lequel la tôle de blindage (30) est réalisée pour relier le boîtier (40) de manière électriquement conductrice à une borne de blindage sur la carte de circuits imprimés (2).

10. Connecteur enfichable selon l'une quelconque des revendications précédentes,
dans lequel la tôle de blindage (30) et/ou le corps de base (20) présentent au moins une broche de fixation (34) s'étendant orthogonalement à l'axe longitudinal (L) et qui permet d'enficher le connecteur enfichable (1) dans une carte de circuits imprimés (2) s'étendant en parallèle à l'axe longitudinal (L) et de le fixer à la carte.

11. Connecteur enfichable selon l'une quelconque des revendications précédentes,
comprenant une pluralité d'éléments de contact (11) agencés dans le corps isolant (10), qui s'étendent le long de l'axe longitudinal (L) du corps isolant (10) jusqu'à un niveau de contact (E) et traversent le corps de base (20).

12. Connecteur enfichable selon l'une quelconque des revendications précédentes,
comprenant un boîtier (40) périphérique autour du corps isolant (10) dans la direction circonférentielle (U), qui présente une partie d'étanchéité (41) pour assurer l'étanchéité par rapport au corps isolant (10) et/ou au corps de base (20) et/ou à la tôle de blindage (30) et qui peut être mis en contact électrique avec la carte de circuits imprimés (2) par l'intermédiaire de la tôle de blindage (30).

13. Connecteur enfichable selon l'une quelconque des revendications précédentes,
présentant un adaptateur de carte de circuits imprimés (50) qui présente des surfaces de contact correspondant à la tôle de blindage (30) et/ou aux éléments de contact (11) et des contacts de connexion reliés électriquement à ceux-ci pour la mise en contact électrique de la carte de circuits imprimés (2).

14. Procédé de montage d'un connecteur enfichable (1) selon la revendication 13,
dans lequel le corps isolant (10) est enfiché dans le logement (21) du corps de base (20) à partir d'une face supérieure du corps de base (20) et dans une position de rotation prédéterminée,
dans lequel les dentures mutuellement correspondantes du corps de base (20) et du corps isolant (10) bloquent le corps isolant (10) enfiché dans le logement (21) contre une rotation autour de son axe longitudinal (L),
dans lequel la tôle de blindage (30) est agencée sur le corps de base en entourant le corps de base (20) de sorte que les parties de contact (31) de la tôle de blindage (30) sont agencés sur une face inférieure du corps de base (20), opposée à la face supérieure du corps de base (20),
dans lequel l'adaptateur de carte de circuits imprimés (50) est agencé sur la face inférieure du corps de base, et les surfaces de contact (31) de l'adaptateur de carte de circuits imprimés (50) sont mises en contact électrique avec les parties de contact (31), et sont reliées en particulier par brasage,
dans lequel un dispositif de préhension (6) reçoit le connecteur enfichable (1) et le positionne sur une carte de circuits imprimés (2),
dans lequel la carte de circuits imprimés (2) présente une première partie (3) et une deuxième partie (5) séparée de celle-ci par un point destiné à la rupture (4), et dans lequel le dispositif de préhension (6) est aligné sur la deuxième partie (5) lors du positionnement sur la carte de circuits imprimés (2) de sorte que le connecteur enfichable (1) entre en contact avec des surfaces de brasage de la carte de circuits imprimés (2) par les contacts de connexion de l'adaptateur de carte de circuits imprimés (50),
dans lequel le connecteur enfichable (1) est fixé dans la première partie (3) de la carte de circuits imprimés (2), et la deuxième partie (5) est séparée de la carte de circuits imprimés (2).
